# EUROPÄISCHE PATENTSCHRIFT

(11) **EP 3 585 948 B1**
(45) Veröffentlichungstag und Bekanntmachung des Hinweises auf die Patenterteilung: **20.10.2021**
(21) Anmeldenummer: 18717517.9
(22) Anmeldetag: 07.03.2018
(51) Int. Cl.: E03C 1/04, E03C 1/05, A47K 5/12

(54) **SANITÄRARMATUR MIT EINEM WASSERAUSLASS UND EINEM SEIFENAUSLASS**
SANITARY FITTING HAVING A WATER OUTLET AND A SOAP OUTLET
ROBINETTERIE SANITAIRE AVEC UNE SORTIE D'EAU ET UNE SORTIE DE SAVON

(30) Priorität: 10.03.2017 DE 102017105083; 10.03.2017 US 201762469567 P
(43) Veröffentlichungstag der Anmeldung: 01.01.2020
(73) Patentinhaber: Ideal Standard International NV, 1935 Zaventem (BE)
(72) Erfinder: WIRTZ, Holger, 41468 Neuss (DE); GOLDSMITH, Edward, Encino California 91316 (US); SPONHEIMER, Jürgen, 54524 Klausen (DE); SCHMITZ, Walter, 54518 Bruch (DE); TORGAU, Franz, 54293 Trier (DE)
(74) Vertreter: Feucker, Max Martin
(86) Internationale Anmeldenummer: PCT/EP2018/055641
(87) Internationale Veröffentlichungsnummer: WO 2018/162574

(56) Entgegenhaltungen:
- EP-A2- 0 679 770
- DE-U1- 20 209 799
- DE-U1-202006 019 652
- DE-U1-202012 104 023

## Beschreibung

Die vorliegende Erfindung betrifft eine Sanitärarmatur mit
- einem Wasserauslass und einem Seifenauslass zur Ausgabe unterschiedlicher Fluide in Form von Wasser und Seife, beispielsweise als Flüssigseife oder Seifenschaum,
- einem Fernsensor zur Detektion eines Benutzers in einem Fernbereich,
- einem Nahsensor zur Detektion einer Hand des Benutzers in einem Nahbereich und
- einer optischen Anzeige, sowie
- einer Steuerung, die mit den Sensoren und der optischen Anzeige verbunden ist und die die Ausgabe von Wasser aus dem Wasserauslass und Seife aus dem Seifenauslass steuert, wobei die Anzeige ein Wasseranzeigeelement und ein Seifenanzeigeelement umfasst.

Eine Sanitärarmatur mit den vorgenannten Merkmalen ist aus DE 202 09 799 U1 bekannt, bei der in einem Normalzustand alle LEDs der Anzeige aktiviert sind. Dies hat zum einen den Nachteil, dass unnötig Energie zum Betreiben der LEDs verbraucht wird, wenn kein Benutzer in der Nähe der Sanitärarmatur ist, und dass andererseits der sich annähernde Benutzer nicht weiß, welches Fluid nach einer Annäherung der Hände in den Ausgabebereich der Auslässe ausgegeben wird. Weitere Sanitärarmaturen gemäß dem Stand der Technik sind EP0679770A2, DE202006019652U1 und DE202012104023U1 zu entnehmen.

Aufgabe der vorliegenden Erfindung ist es daher, die mit Bezug zum Stand der Technik geschilderten Nachteile zu beseitigen und insbesondere eine Sanitärarmatur anzugeben, die energiesparsamer ist und einfacher zu bedienen ist.

Gelöst wird die Aufgabe durch eine Sanitärarmatur gemäß Anspruch 1 und ein Verfahren gemäß Anspruch 9. Vorteilhafte Weiterbildungen der Sanitärarmatur und des Verfahrens sind in den abhängigen Ansprüchen und in der Beschreibung angegeben, wobei einzelne Merkmale der vorteilhaften Weiterbildungen in technologisch sinnvoller Weise beliebig miteinander kombinierbar sind.

Gelöst wird die Aufgabe insbesondere durch eine Sanitärarmatur mit den eingangs genannten Merkmalen, bei der die Steuerung so eingerichtet ist, dass durch Detektion des Benutzers im Fernbereich nur eines der Anzeigeelemente aktiviert ist, wobei das durch das aktivierte Anzeigeelement angezeigte Fluid nach Detektion einer Hand des Benutzers im Nahbereich ausgegeben wird.

Die Erfindung sieht in ihrem Grundgedanken also insbesondere vor, dass in einem Normalzustand, in dem sich kein Benutzer im Fernbereich des Fernsensors befindet, gar kein optisches Anzeigeelement leuchtet. Bei Annäherung des Benutzers in den Fernbereich des Fernsensors hinein wird dasjenige Anzeigeelement aktiviert, welches das auszugebende Fluid anzeigt. Dies schließt jedoch nicht aus, dass nach der Detektion des Benutzers im Fernbereich für einen kurzen Begrüßungszeitraum mehrere oder alle Anzeigeelemente aktiviert werden, um den Benutzer auf die Anzeige aufmerksam zu machen. Spätestens nach diesem Begrüßungszeitraum bleibt dann nur dasjenige Anzeigeelement aktiviert, welches das auszugebende Fluid anzeigt. Dem Benutzer ist also unmittelbar bewusst, welches Fluid ausgegeben wird, wenn er seine Hände in den Nahbereich des Nahsensors einführt. Es wird also einerseits Energie zum Betreiben der Anzeige gespart und andererseits ist dem Benutzer unmittelbar mit einem Blick bewusst, welches Fluid ausgegeben wird.

Die optische Anzeige ist insbesondere an einem Stirnende des Armaturenkörpers der Sanitärarmatur angeordnet.

Bevorzugt wird nach der Detektion des Benutzers im Fernbereich das Seifenanzeigeelement aktiviert, sodass nach einer folgenden Detektion der Hände des Benutzers im Nahbereich Seife ausgegeben wird. Die Dauer der Seifenausgabe und der Wasserausgabe wird durch die Steuerung vorgegeben, wobei die diesbezüglich auf der Steuerung gespeicherten Parameter veränderbar sein können. Das Wasseranzeigeelement weist insbesondere ein wasserandeutendes Symbol und das Seifenanzeigeelement weist insbesondere ein seifenandeutendes Symbol auf. Der Benutzer erkennt somit nicht nur an der Aktivierung der Anzeigeelemente, welches Fluid ausgegeben wird sondern auch an dem auf dem aktivierten Anzeigeelement angebrachten Symbol.

Die Seife kann beispielsweise in Form von Flüssigseife oder Seifenschaum ausgegeben werden. Es kann auch vorgesehen sein, dass während der Seifenausgabe zusätzlich Wasser ausgegeben wird, so dass mehr Flüssigkeit für das Einseifen der Hände zur Verfügung steht.

Insbesondere wird das dem ersten Fluid zugeordnete Anzeigeelement nach der Ausgabe des Fluids deaktiviert und das Anzeigeelement des anderen Fluids aktiviert. Die Ausgabe des anderen Fluids kann sodann beispielsweise nach einer voreingestellten Zeitspanne nach Beendigung der Ausgabe des ersten Fluids für eine vorbestimmte Zeitdauer automatisch aktiviert werden. Beispielsweise wird zunächst Seife ausgegeben und daraufhin 10 Sekunden nach der Ausgabe der Seife Wasser für 30 Sekunden ausgegeben.

Bevorzugt ist jedoch, dass nach der Ausgabe des ersten Fluids das das andere Fluid anzeigende Anzeigeelement aktiviert wird und das andere Fluid erst nach erneuter Detektion der Hände des Benutzers im Nahbereich ausgegeben wird. Das andere Fluid wird also nur ausgegeben, wenn sich die Hände des Benutzers im Nahbereich befinden. Beispielsweise kann vorgesehen sein, dass das das andere Fluid anzeigende Anzeigeelement unmittelbar nach der Beendigung der Ausgabe des ersten Fluids aktiviert wird und bei unmittelbar folgender Detektion der Hände des Benutzers im Nahbereich das andere Fluid direkt nach Beendigung der Ausgabe des ersten Fluids ausgegeben wird. Es kann jedoch auch vorgesehen sein, dass die Anzeigeelemente für eine vorgegebene Zeit nach Beendigung der Ausgabe des ersten Fluids deaktiviert sind und das das andere Fluid anzeigende Anzeigeelement erst nach einer vorgegebenen Zeitspanne beispielsweise von 5 oder 10 Sekunden aktiviert wird, sodass das andere Fluid erst nach dieser vorgegebenen Zeitspanne und nach Detektion der Hände des Benutzers im Nahbereich ausgegeben wird. Es kann zudem auch vorgesehen sein, dass die Hände des Benutzers zunächst aus dem Nahbereich des Nahsensors herausgeführt werden müssen, bevor eine erneute Detektion der Hände des Benutzers im Nahbereich erfolgen kann.

Damit nicht zwangsweise das von der Steuerung über die Anzeigeelemente angezeigte Fluid ausgegeben werden muss und der Benutzer eine manuelle Auswahl der Fluide vornehmen kann, kann vorgesehen sein, dass zumindest einem Anzeigeelement ein Anzeigeelementsensor zugeordnet ist, der eine manuelle Auswahl des ihm zugeordneten Anzeigeelements durch den Benutzer ermöglicht. Nach der manuellen Auswahl ist das entsprechende Anzeigeelement aktiviert, wobei bei einer folgenden Detektion der Hände des Benutzers im Nahbereich das dem manuell aktivierten Anzeigeelement zugeordnete Fluid ausgegeben wird. Wird beispielsweise nach der Detektion des Benutzers im Fernbereich zunächst das Seifenanzeigeelement aktiviert, so kann der Benutzer mittels des Anzeigeelementsensors des Wasseranzeigeelements das Wasseranzeigelement aktivieren, sodass bei einer weiteren Annäherung der Hände des Benutzers in den Nahbereich hinein zuerst Wasser ausgegeben wird. Für die Ausbildung des Anzeigeelementsensors sind verschiedene Sensoren bekannt. Beispielsweise kann der Anzeigeelementsensor als kapazitiver Sensor oder als Infrarotreflektionssensor ausgebildet sein. Bevorzugt ist der Anzeigeelementsensor so angeordnet und ausgerichtet, dass das ihm zugeordnete Anzeigeelement in dem Wirkbereich des Anzeigeelementsensors liegt. Somit kann beispielsweise das entsprechende Anzeigeelement auch berührungslos aktiviert werden.

Insbesondere weist die optische Anzeige Felder zur Anzeige der Restdauer der aktuellen Wasserausgabe und/oder Seifenausgabe auf. Beispielsweise können diese Felder kreisringförmig in einer das Wasseranzeigeelement und das Seifenanzeigeelement umgebenden Form angeordnet sein. Insbesondere ist vorgesehen, dass bei Aktivierung der Ausgabe alle Felder der Restdaueranzeige aktiviert sind und dass mit fortlaufender Wasserausgabe weniger Felder leuchten. Insbesondere erlöschen die Felder mit fortlaufender Wasserausgabe im Uhrzeigersinn. Die Felder können auch entgegen dem Uhrzeigersinn erlöschen. Alternativ kann auch vorgesehen sein, dass mit fortlaufender Wasserausgabe mehr Felder in oder entgegen dem Uhrzeigersinn aktiviert werden.

In einer Ausführungsform kann vorgesehen sein, dass die Steuerung ein Kommunikationsmodul umfasst, mittels dessen die Steuerung drahtlos eingestellt werden kann. Somit können Parameter der Fluidausgabe, wie Dauer der Fluidausgabe, Unterbrechung der Fluidausgabe oder das nach der Detektion des Benutzers im Fernbereich aktivierte Anzeigeelement von einem Benutzer insbesondere mit einem mobilen Endgerät eingestellt werden. Für die nachträgliche Einstellung der Parameter ist also kein physikalisches Anschließen einer Programmiereinheit an die Sanitärarmatur erforderlich.

Um Ressourcen zu sparen, kann vorgesehen sein, dass die Ausgabe von Fluid bei Entfernen der Hände aus dem Nahbereich abgebrochen wird.

Eine eigenständige Erfindung unabhängig von der Einrichtung der Steuerung wird auch darin gesehen, dass der Wasserauslass in horizontaler Richtung insbesondere mit einem Abstand von mindestens 25 mm oder 30 mm neben dem Seifenauslass angeordnet ist. Der Seifenauslass ist also nicht oberhalb oder unterhalb des Wasserauslasses angeordnet sondern aus Sicht des Benutzers links oder rechts neben dem Wasserauslass. Somit ist für den Benutzer einfach zu erkennen, an welcher Stelle der Sanitärarmatur der Wasserauslass und der Seifenauslass angeordnet ist.

Der Wasserauslass und der Seifenauslass sind bevorzugt, insbesondere bei dieser Ausführungsform, so angeordnet, dass sich die Bewegungsbahn des ausgegebenen Wassers und die Bewegungsbahn der ausgegebenen Seife nach einer jeweils freien Strecke schneiden, so dass dem Benutzer in der Nähe des Schnittpunkts der Bewegungsbahnen eine Wasser-Seifen-Mischung bereitgestellt werden kann, wobei eine Verunreinigung des Wasserauslasses durch die Seife vermieden ist.

Eine weitere eigenständige Erfindung, insbesondere unabhängig von der Einrichtung der Steuerung wird darin gesehen, dass der Seifenauslass durch einen Schlauch verwirklicht ist, dessen Ausgabeende über den Wasserauslass hervorsteht. Der Schlauch ist insbesondere so in der Sanitärarmatur angeordnet, dass er ausgewechselt werden kann. Beispielsweise wird bei jedem Wechsel der Behälter der Flüssigseife auch der Schlauch ausgewechselt, sodass zur Verbesserung der Hygiene regelmäßig ein neuer Schlauch verwendet wird. Insbesondere ist der Wasserauslass konzentrisch um das Ausgabeende des Schlauches angeordnet. Das Ausgabeende des Seifenschlauchs steht in Wasserströmungsrichtung beziehungsweise Seifenströmungsrichtung über den Wasserauslass hervor, sodass eine Kontamination des Wasserauslasses mit Seife verhindert ist. Insbesondere steht das Ausgabeende mindesten 10 mm oder sogar mindestens 20 mm über den Wasserauslass hervor.

Gemäß einem weiteren Aspekt der Erfindung wird eine Verfahren zum Betreiben einer Sanitärarmatur, insbesondere einer erfindungsgemäßen Sanitärarmatur, mit einem Wasserauslass und einem Seifenauslass zur Ausgabe unterschiedlicher Fluide in Form von Wasser und Flüssigseife, sowie mit einem Wasseranzeigeelement und einem Seifenanzeigeelement vorgeschlagen, umfassend zumindest die folgenden Schritte:
- Detektieren eines Benutzers in einem Fernbereich,
- Aktivieren eines der Anzeigeelemente, wenn der Benutzer im Fernbereich detektiert ist,
- Detektieren der Hände des Benutzers in einem Nahbereich,
- Ausgabe des mit dem aktivierten Anzeigeelement angezeigten Fluids durch den entsprechenden Auslass, wenn wenigstens eine Hand des Benutzers im Nahbereich detektiert ist.

Insbesondere kann zumindest ein Anzeigeelement manuell aktivierbar sein.

Ferner kann vorgesehen sein, dass nach der Ausgabe des ersten Fluids das das andere Fluid anzeigende Anzeigeelement automatisch aktiviert wird und dass das andere Fluid erst nach erneuter Detektion der Hände des Benutzers im Nahbereich ausgegeben wird. Wenn sich kein Benutzer im Fernbereich befindet, ist die optische Anzeige deaktiviert.

Die technischen Merkmale der Sanitärarmatur sind auf das Verfahren übertragbar und anwendbar und umgekehrt. Die Erfindung sowie das technische Umfeld werden im Folgenden anhand der Figuren beispielhaft erläutert. Es zeigen schematisch
- Figur 1:: eine erste Ausführungsform einer Sanitärarmatur,
- Figur 2:: einen Längsschnitt durch die Sanitärarmatur gemäß Figur 1,
- Figur 3:: eine zweite Ausführungsform einer Sanitärarmatur,
- Figur 4:: einen Längsschnitt durch die Sanitärarmatur gemäß Figur 3,
- Figur 5:: eine Explosionsansicht der an der Stirnseite der Sanitärarmatur gemäß Figur 1 angeordneten Elemente und
- Figur 6:: einen Anzeigekörper.

In den Figuren 1 und 2 ist eine erste Ausführungsform einer Sanitärarmatur 1 dargestellt, die einen Seifenauslass 3 und einen Wasserauslass 2 aufweist, wobei der Wasserauslass 2 den Seifenauslass 3 konzentrisch umgibt und wobei Austrittsöffnungen für das Wasser nur oberhalb des Seifenauslasses 3 angeordnet sind. Der Seifenauslass 3 wird durch einen Ausgabebereich 13 eines Schlauches 12 gebildet, der durch den Armaturenkörper von einem Seifenbehälter 14 zu dem Wasserauslass 2 geführt ist. Der Ausgabebereich 13 des Schlauches 12 steht über den Wasserauslass 3 hervor. In dem Armaturenkörper ist zudem eine Magnetventil 15 angeordnet, welches die Wasserausgabe absperrt oder freigibt.

An der Stirnseite weist die Sanitärarmatur 1 eine optische Anzeige 6 auf. Zudem sind in einem Kopfbereich der Sanitärarmatur ein Nahsensor 4 und ein Fernsensor 5 angeordnet.

Die Figuren 3 und 4 zeigen eine weitere Ausführungsform einer Sanitärarmatur 1, wobei nur auf die wesentlichen Unterschiede zu der Ausführungsform gemäß Figur 1 und 2 eingegangen wird. Bei der zweiten Ausführungsform ist der Wasserauslass 2 in horizontaler Richtung neben dem Seifenauslass 3 angeordnet, wobei der Nahsensor 4 und der Fernsensor 5 zwischen Wasserauslass 2 und Seifenauslass 3 angeordnet sind. An der Stirnseite der Sanitärarmatur 1 ist wiederum eine Anzeige 6 angeordnet.

Figur 5 zeigt eine Explosionsansicht der an der Stirnseite der Sanitärarmatur 1 gemäß Figur 1 und 2 angeordneten Elemente. Es ist angedeutet, dass eine Steuerung 7, die sowohl mit dem Nahsensor 4, dem Fernsensor 5, dem Magnetventil 15 und der Anzeige 6 verbunden ist, auf einer Platine 19 angeordnet ist.

Die Anzeige 6 umfasst die Platine 19, auf der Anzeigeelementsensoren 10 und LEDs 16 angeordnet sind. Oberhalb der Platine ist ein Lichtleiter 17 angeordnet. Oberhalb des Lichtleiters 17 ist wiederum ein Anzeigekörper 18 angeordnet. Die LEDs 16 können den Anzeigekörper 18 von unten beleuchten, wobei die jeweiligen Felder bzw. Elemente des Anzeigekörpers 18 für den Benutzer durch eine transparente Abdeckung hindurch wahrnehmbar sind. Die Anzeigeelemente 8, 9 der Anzeige 6 sind so angeordnet, dass sie im Wirkbereich der jeweiligen Anzeigeelementsensoren 10 liegen, sodass die Beleuchtung der jeweiligen Anzeigeelemente 8, 9 manuell aktivierbar ist.

Wie aus der Figur 6 hervorgeht, weist der Anzeigekörper 18 ein Wasseranzeigeelement 8 mit einem tropfenförmigen Symbol und ein Seifenanzeigeelement 9 mit einem Handwaschsymbol auf. Um das Wasseranzeigeelement 8 und das Seifenanzeigeelement 9 herum sind Restdauerfelder 11 angeordnet.

Die auf der Platine 19 angeordnete Steuerung 7 der Sanitärarmatur 1 ist so eingerichtet, dass in einem Ausgangszustand die Anzeige 6 nicht aktiviert ist. Erst wenn ein Benutzer im Fernbereich des Fernsensors 5 detektiert wird, wird die Anzeige 6 aktiviert. Und zwar wird die Anzeige 6 genau so aktiviert, dass nach einem Begrüßungsmodus, bei dem alle LEDs leuchten, nur ein Anzeigeelement 8 oder 9 aktiviert wird. Dieses Anzeigeelement 8 oder 9 zeigt an, ob bei weiterer Annäherung Wasser oder Seife ausgegeben wird. Bringt der Benutzer seine Hände in den Nahbereich des Nahsensors 4, so wird das von dem Anzeigeelement 8 oder 9 angezeigte Fluid ausgegeben.

Es besteht auch die Möglichkeit, das auszugebende Fluid manuell auszuwählen. Wird beispielsweise nach Detektion des Benutzers im Fernbereich zunächst das Seifenanzeigeelement 9 durch die Steuerung 7 aktiviert, so kann der Benutzer manuell das Wasseranzeigeelement 8 aktivieren, indem er beispielsweise mit einem Finger in einen Wirkbereich des dem Wasseranzeigeelement 8 zugeordneten Anzeigeelementsensor 10 greift. Bei der folgenden Detektion der Hände im Nahbereich würde sodann Wasser ausgegeben.

### Bezugszeichenliste

- 1: Sanitärarmatur
- 2: Wasserauslass
- 3: Seifenauslass
- 4: Nahsensor
- 5: Fernsensor
- 6: Anzeige
- 7: Steuerung
- 8: Wasseranzeigeelement
- 9: Seifenanzeigeelement
- 10: Anzeigeelementsensor
- 11: Restdauerfeld
- 12: Schlauch
- 13: Ausgabebereich
- 14: Seifenbehälter
- 15: Magnetventil
- 16: LED
- 17: Lichtleiter
- 18: Anzeigekörper
- 19: Platine

## Patentansprüche

1. Sanitärarmatur (1) mit
- einem Wasserauslass (2) und einem Seifenauslass (3) zur Ausgabe unterschiedlicher Fluide in Form von Wasser und Seife,
- einem Fernsensor (5) zur Detektion des Benutzers in einem Fernbereich,
- einem Nahsensor (4) zur Detektion einer Hand des Benutzers in einem Nahbereich und
- einer optischen Anzeige (6), wobei die Anzeige (6) ein Wasseranzeigeelement (8) und ein Seifenanzeigeelement (9) umfasst, sowie
- einer Steuerung (7), die mit den Sensoren (4, 5) und der optischen Anzeige (6) verbunden ist und die die Ausgabe von Wasser (2) aus dem Wasserauslass (2) und Seife aus dem Seifenauslass (3) steuert,
**dadurch gekennzeichnet, dass**
die Steuerung so eingerichtet ist, dass in einem Normalzustand, in dem sich kein Benutzer im Fernbereich des Fernsensors (5) befindet, die optische Anzeige (6) deaktiviert ist und dass durch Detektion des Benutzers im Fernbereich nur eines der Anzeigeelemente (8, 9) aktiviert ist, wobei das durch das aktivierte Anzeigeelement (8, 9) angezeigte Fluid nach Detektion einer Hand des Benutzers im Nahbereich ausgegeben wird.

2. Sanitärarmatur (1) nach Anspruch 1, wobei die Steuerung so eingerichtet ist, dass nach der Ausgabe des ersten Fluids das das andere Fluid anzeigende Anzeigeelement (8, 9) aktiviert wird und das andere Fluid erst nach erneuter Detektion der Hand des Benutzers im Nahbereich ausgegeben wird.

3. Sanitärarmatur (1) nach Anspruch 1 oder 2, wobei zumindest einem Anzeigeelement (8, 9) ein Anzeigeelementsensor (10) zugeordnet ist, der eine manuelle Auswahl des ihm zugeordneten Anzeigeelements (8, 9) durch den Benutzer ermöglicht, und wobei die Steuerung so eingerichtet ist, dass nach der manuellen Auswahl das Anzeigeelement (8, 9) aktiviert wird und bei einer folgenden Detektion der Hand des Benutzers im Nahbereich das dem manuell aktivierten Anzeigeelement (8, 9) zugeordnete Fluid ausgegeben wird.

4. Sanitärarmatur (1) nach einem der vorhergehenden Ansprüche, wobei die Anzeige Felder (11) zur Anzeige der Restdauer der aktuellen Wasserausgabe aufweist.

5. Sanitärarmatur (1) nach einem der vorhergehenden Ansprüche, wobei die Steuerung (7) ein Kommunikationsmodul umfasst, mittels dessen die Steuerung (7) drahtlos eingestellt werden kann.

6. Sanitärarmatur (1) nach einem der vorhergehenden Ansprüche, wobei die Steuerung (7) so eingerichtet ist, dass die Ausgabe von Fluid bei Entfernen der Hände aus dem Nahbereich abgebrochen wird.

7. Sanitärarmatur (1) nach einem der vorhergehenden Ansprüche, **dadurch gekennzeichnet, dass** der Wasserauslass (2) in horizontaler Richtung neben dem Seifenauslass (3) angeordnet ist.

8. Sanitärarmatur (1) nach einem der vorhergehenden Ansprüche, **dadurch gekennzeichnet, dass** der Seifenauslass (3) durch einen Schlauch (12) verwirklicht ist, dessen Ausgabeende (13) über den Wasserauslass (2) hervorsteht.

9. Verfahren zum Betreiben einer Sanitärarmatur (1), die einen Wasserauslass (2) und einen Seifenauslass (3) zur Ausgabe unterschiedlicher Fluide in Form von Wasser und Seife, sowie ein Wasseranzeigeelement (8), ein Seifenanzeigeelement (9) und eine zum Betreiben der Sanitärarmatur (1) eingerichtete Steuerung (7) aufweist, umfassend zumindest die folgenden Schritte: - Detektieren eines Benutzers in einem Fernbereich, - Aktivieren eines der Anzeigeelemente (8, 9), wenn der Benutzer im Fernbereich detektiert ist, - Detektieren der Hände des Benutzers in einem Nahbereich, - Ausgabe des mit dem aktivierten Anzeigeelement (8, 9) angezeigten Fluids durch den entsprechenden Auslass (2, 3), wenn wenigstens eine Hand des Benutzers im Nahbereich detektiert ist, - Deaktivieren der optischen Anzeige (6), wenn sich kein Benutzer im Fernbereich des Fernsensors (5) befindet.

10. Verfahren nach Anspruch 9, wobei zumindest ein Anzeigeelement (8, 9) manuell aktivierbar ist.

11. Verfahren nach Anspruch 9 oder 10, wobei nach der Ausgabe des ersten Fluids das das andere Fluid anzeigende Anzeigeelement (8, 9) aktiviert wird und das andere Fluid erst nach erneuter Detektion der Hand des Benutzers im Nahbereich ausgegeben wird.

## Claims

1. Sanitary fitting (1) with
- a water outlet (2) and a soap outlet (3) for dispensing different fluids in the form of soap and water,
- a remote sensor (5) for detecting the user in a far range,
- a proximity sensor (4) for detecting a hand of the user in a close-up range and
- an optical display (6), wherein the display (6) comprises a water display element (8) and a soap display element, as well as with
- a controller (7), which is connected to the sensors (4, 5) and the optical display (6) and which controls the dispensing of water (2) from the water outlet (2) and soap from the soap outlet (3), (9),
**characterized in that**,
the controller is configured such that the optical display (6) is deactivated in a normal state, in which no user is located in the far range of the remote sensor (5), and that only one of the display elements (8, 9) is activated by detection of the user in the far range, wherein the fluid indicated by the activated display element (8, 9) is dispensed after detection of a hand of the user in the close-up range.

2. The sanitary fitting (1) according to claim 1, wherein the controller is configured such that after the dispensing of the first fluid, the display element (8, 9) indicating the other fluid is activated and the other fluid is dispensed only after the hand of the user is detected again in the close-up range.

3. The sanitary fitting (1) according to claim 1 or 2, wherein at least one display element (8, 9) is associated with a display element sensor (10), which allows a manual selection by the user of the display element (8, 9) associated with it, and wherein the controller is configured such that the display element (8, 9) is activated after the manual selection and in a subsequent detection of the hand of the user in the close-up range, the fluid associated with the manually activated display element (8, 9) is dispensed.

4. The sanitary fitting (1) according to one of the preceding claims, wherein the display has fields (11) for indicating the remaining duration of the current water dispensing.

5. The sanitary fitting (1) according to one of the preceding claims, wherein the controller (7) comprises a communication module, by means of which the controller (7) can be set wirelessly.

6. The sanitary fitting (1) according to one of the preceding claims, wherein the controller (7) is configured such that the dispensing of fluid is interrupted when the hands are removed from the close-up range.

7. The sanitary fitting (1) according to one of the preceding claims, **characterized in that** the water outlet (2) is arranged in the horizontal direction adjacent to the soap outlet (3).

8. The sanitary fitting (1) according to one of the preceding claims, **characterized in that** the soap outlet (3) is realized by a hose (12), the dispensing end (13) of which projects beyond the water outlet (2).

9. A method for the operation of a sanitary fitting (1) having a water outlet (2) and a soap outlet (3) for the dispensing of different fluids in the form of soap and water, and with a water display element (8), a soap display element (9) and a control (7) for operating the sanitary fitting (1), comprising at least the following steps:
- Detecting a user in a far range,
- Activating one of the display elements (8, 9) when the user is detected in the far range,
- Detecting the hands of the user in a close-up range,
- Dispensing of the fluid indicated with the activated display element by the corresponding outlet when at least one hand of the user is detected in the close-up range
- Deactivating the optical display (6), if no user is located in the far range of the remote sensor (5).

10. The method of claim 9, wherein at least one display element (8, 9) can be manually activated.

11. The method of claim 9 or 10, wherein after the dispensing of the first fluid, the display element (8, 9) indicating the other fluid is activated and the other fluid is dispensed only after the hand of the user is detected again in the close-up range.

## Revendications

1. Robinetterie sanitaire (1), comprenant
- une sortie d'eau (2) et une sortie de savon (3), destinées à distribuer différents fluides sous la forme d'eau et de savon,
- un capteur à distance (5), destiné à détecter un utilisateur dans une zone distante,
- un capteur de proximité (4), destiné à détecter une main de l'utilisateur dans une zone proche, et
- un affichage (6) optique, l'affichage (6) comprenant un élément afficheur d'eau (8) et un élément afficheur de savon (9), ainsi qu'
- un système de commande (7), qui est connecté avec les capteurs (4, 5) et avec l'affichage (6) optique et qui commande la distribution d'eau (2) hors de la sortie d'eau (2) et de savon hors de la sortie de savon (3),
**caractérisée en ce que**
le système de commande est aménagé de telle sorte que dans un état normal, dans lequel aucun utilisateur ne se trouve dans la zone distante du capteur à distance (5), l'affichage (6) optique est désactivé et que par détection de l'utilisateur dans la zone distante, seul l'un des éléments d'affichage (8, 9) soit activé, après la détection de la main d'un utilisateur, le fluide affiché par l'élément d'affichage (8, 9) activé étant distribué dans la zone proche.

2. Robinetterie sanitaire (1) selon la revendication 1, le système de commande étant aménagé de telle sorte qu'après la distribution, du premier fluide, l'élément d'affichage (8, 9) affichant l'autre fluide soit activé et que l'autre
fluide ne soit distribué qu'après une nouvelle détection de la main de l'utilisateur dans la zone proche.

3. Robinetterie sanitaire (1) selon la revendication 1 ou 2, à au moins un élément d'affichage (8, 9) étant associé un capteur d'élément d'affichage (10), qui permet une sélection manuelle par l'utilisateur de l'élément d'affichage (8, 9) qui lui est associé, et le système de commande étant aménagé de telle sorte qu'après la sélection manuelle, l'élément d'affichage (8, 9) soit activé et lors d'une détection consécutive de la main de l'utilisateur dans la zone proche, le fluide associé à l' élément d'affichage (8, 9) activé manuellement soit détecté.

4. Robinetterie sanitaire (1) selon l'une quelconque des revendications précédentes, l'affichage comportant des champs (11) pour l'affichage de la durée résiduelle de la distribution d'eau en cours.

5. Robinetterie sanitaire (1) selon l'une quelconque des revendications précédentes, le système de commande (7) comprenant un module de communication, au moyen duquel système de commande (7) peut se régler sans fil.

6. Robinetterie sanitaire (1) selon l'une quelconque des revendications précédentes, le système de commande (7) étant aménagé de telle sorte que la distribution de fluide s'interrompe lorsque les mains s'éloignent de la zone proche.

7. Robinetterie sanitaire (1) selon l'une quelconque des revendications précédentes, **caractérisée en ce que** la sortie d'eau (2) est placée à côté de la sortie de savon (3), dans la direction horizontale.

8. Robinetterie sanitaire (1) selon l'une quelconque des revendications précédentes, **caractérisée en ce que** la sortie de savon (3) est concrétisée par un flexible (12) dont l'extrémité de distribution (13) saillit par-dessus la sortie d'eau (2).

9. Procédé opérationnel d'une robinetterie sanitaire (1), qui comporte une sortie d'eau (2) et une sortie de savon (3), destinées à distribuer différents fluides sous la forme d'eau et de savon, ainsi qu'un élément afficheur d'eau (8), un élément afficheur de savon (9) et un système de commande (7) aménagé pour faire fonctionner la robinetterie sanitaire (1), comprenant au moins les étapes suivantes consistant à : - détecter un utilisateur dans une zone distante, - activer l'un des éléments d'affichage (8, 9), lorsque l'utilisateur est détecté dans la zone distante, - détecter les mains de l'utilisateur dans une zone proche, - distribuer le fluide affiché par l'élément d'affichage (8, 9) activé à travers la sortie (2, 3) correspondante, si au moins une main de l'utilisateur est détectée dans la zone proche, - désactiver l'affichage (6) optique, si aucun utilisateur ne se trouve dans la zone distante du capteur à distance (5).

10. Procédé selon la revendication 9, au moins un élément d'affichage (8, 9) étant activable manuellement.

11. Procédé selon la revendication 9 ou 10, après la distribution du premier fluide, l'élément d'affichage (8, 9) affichant l'autre fluide étant activé et l'autre fluide n'étant distribué qu'après une nouvelle détection de la main de l'utilisateur dans la zone proche.
